# EUROPÄISCHE PATENTSCHRIFT

(11) **EP 0 121 783 B1**
(45) Veröffentlichungstag und Bekanntmachung des Hinweises auf die Patenterteilung: **12.09.1990**
(21) Anmeldenummer: 84102508.3
(22) Anmeldetag: 08.03.1984
(51) Int. Cl.: H01B 17/14

(54) **Anschluss-Isolator für kapazitive Schutzzäune**
Junction insulator for capacitive protection fences
Isolateur de jonction pour clôtures capacitives de protection

(30) Priorität: 14.03.1983 DE 8307309 U; 14.03.1983 DE 8307308 U; 14.03.1983 DE 8307344 U
(43) Veröffentlichungstag der Anmeldung: 17.10.1984
(73) Patentinhaber: SIEMENS AKTIENGESELLSCHAFT, 80333 München (DE)
(72) Erfinder: Krautwald, Herbert, Dipl.-Ing., D-8000 München 90 (DE); Foissner, Herbert, Ing. grad., D-8190 Wolfratshausen (DE); Kupec, Peter, Dr.-Ing., D-8043 Unterföhring (DE); Minke, Lutz, D-8000 München 83 (DE); Riedel, Günter, Ing.grad., D-8037 Olching (DE); Voringer, Josef, Dipl.-Ing., D-8058 Erding (DE)

(56) Entgegenhaltungen:
- DE-C- 381 862
- DE-C- 417 273
- DE-C- 617 658
- DE-U- 8 221 999
- GB-A- 256 458

## Beschreibung

Die Erfindung bezieht sich auf einen Anschluß- Isolator für kapazitive Schutzzäune mit einem Isolierkörper, der mit Ausnahme der lsolatorunterseite nahezu allseitig von einem Metallmantel umschlossen ist.

Zur Perimetersicherung werden u.a. drahtgebundene Detektionssysteme verwendet, die im niederfrequenten Bereich (z.B. bei 10 KHz) im Freiluftklima arbeiten. Die Detektion beruht auf einem Sende-Empfangsmeßverfahren, mit dem Kapazitätsänderungen einer Spanndrahtanordnung (kapazitiver Schutzzaun) gemessen und ausgewertet werden. Beispielsweise wird bei einer Vier-Draht-Basis-Konfiguration eines Detektionssystems durch vier Spanndrähte ein kapazitiver Schutzzaun gebildet. Mit Luft als Dielektrikum bilden die Spanndrähte untereinander und zur Erde Kapazitäten. Zwei Drähte können als Sendedrähte, die anderen beiden als Empfangsdrähte dienen. Ein Eindringling verändert durch seine von der Luft abweichende Dielektrizitätskonstante bei Annäherung an den Schutzzaun die Kapazität und damit den Blindstrom durch diese Anordnung. Die Änderung wird nach Größe, Geschwindigkeit und Dauer ausgewertet und daraus ein Alarm abgeleitet.

Am Schutzzaun bzw. an den Masten sind im allgemeinen neben den Spanndrähten, die isoliert oder blank sein können und an Isolatoren befestigt sind, noch Anschlußund Verteilerdosen sowie Leitungsabschlußdosen installiert. Diese Installationsdosen sind beispielsweise aus Metall und besitzen an den Seiten wetterfeste koaxiale Steck- und Schraubverbindungen für die Drahtleitung der Spanndrähte und für die Kabelanschlüsse der Auswertezuleitungen, die häufig als Koaxialkabel ausgeführt sind. Um ein Durchhängen der Spanndrähte zu verhindern und temperaturbedingte Längenänderungen der Spanndrähte in jedem einzelnen Meldebereich auszugleichen, werden die Drähte gespannt. Dabei ist es notwendig, daß die Elektrodendrähte zueinander ihren Abstand kaum ändern und auch keine störenden Schwingungen hervorrufen. Dazu wurde im allgemeinen am Elektrodendrahtende eine Zugfeder vorgesehen, die über einen Drahtspanner am Isolator befestigt ist oder es wurde die aus dem Isolierkörper nach unten herausgeführte U-förmig gebogene Elektrode mit einer kreisförmigen Federwindung versehen (Patentanmeldung P 32 39 163.2).

Unter schwierigen klimatischen Bedingungen, wie beispielsweise in Meeresnähe, führen Salzablagerungen bzw. salzhaltige Sandablagerungen an den isolierenden Oberflächen des Isolators bei Regen oder hoher Luftfeuchte zur Herabsetzung der Isolationsoberflächenwiderstände, wodurch bei derartigen Schutzzäunen häufig Fehlalarme ausgelöst werden können. Deshalb wurde schon vorgeschlagen, die Mantelaußenseite des Isolators mit einer elektrisch leitenden Schicht zu versehen (Patentanmeldung P 32 31 271.7). Dabei kann der Isolator einen über den Isolierkörper gestülpten Metallbecher aufweisen (Patentanmeldung. P 32 39 163.3)

Unvermeidbare Fertigungs- und Montagetoleranzen führen stellweise unter Einwirkung der Umwelteinflüsse, wie Feuchtigkeit, Staub, Wind, Salz und Temperaturänderungen zu Undichtigkeiten oder Brückenbildung an freiliegenden Koaxialsteckverbindungen und an den Deckelabdichtungen der Installationsdosen und an den Isolatoren. So können z.B. durch Feuchtigkeitseinflüsse und Verschmutzung sporadische Kontaktstörungen oder Kapazitätsänderungen auftreten, die unerwünschte Fehlalarme auslösen.

Es wurde daher schon vorgeschlagen, eine Anschlußvorrichtung mit einem Isolator für kapazitive Schutzzäune so auszugestalten, daß eine den Isolator überdeckende Bodenplatte mit einem Befestigungswinkel am Zaunmast befestigt ist, wobei auf der Bodenplatte Anschlußklemmen und mindestens eine Leitungsdurchführung angeordnet ist. Dabei ist die Bodenplatte mit einer staubdichten und feuchtigkeitsgeschützten Kappe abgedeckt (DE-GM 82 21 999).

Bei extremen Umweltbedingungen ergeben sich auch innerhalb der Kriechstromstrecke an der Isolatorunterseite Verschmutzungen, die zu störenden Kapazitätsänderungen des Schutzzaunes führen können. Um derartige Störungen zu vermeiden, wurde schon vorgeschlagen eine Vielzahl von Ausnehmungen im Isolierkörper an der Unterseite des Isolators anzuordnen (Patentanmeldung P 32 39 163.3).

Dennoch hat sich gezeigt, daß am kapazitiven Schutzzaun Störungen an den jeweiligen elektrischen Betriebsstrecken aufgetreten sind oder daß es sogar zum Ausfall einzelner Betriebsstrecken kam. Um dies zu vermeiden, waren regelmäßig Reinigungen der Anschlußvorrichtungen und der Isolatoren oder auch der Austausch erforderlich. Dies bedeutet jedoch hohe Wartungs- und Montagekosten und ein nicht zu vertretendes Ausfallrisiko der zu überwachenden Betriebsstrecken.

Es ist daher Aufgabe der Erfindung, zur Vermeidung der oben geschilderten Schwierigkeiten die Anschlußvorrichtungen und die Isolatoren für kapazitive Schutzzäune, insbesondere bei extremen klimatischen Bedingungen, derart zu verbessern, daß auch extreme Umweltbedingungen keine Störungen an den Anschlußvorrichtungen und an den Isolatoren hervorrufen können.

Diese Aufgabe wird erfindungsgemäß mit den kennzeichnenden Merkmalen des Patentanspruchs 1 gelöst.

Die Anschlußvorrichtungen bzw. die Verteilerdose und der Isolator ist als ein Anschluß-Isolator ausgebildet, der mit dem Metallmantel und einen daran angeformten U-förmigen Befestigungssteg einen Isolatorhalter darstellt, und der auf der Isolatoroberseite einen Verdrahtungsraum aufweist, der von einer Abdeckhaube mit einer metallischen Abschirmung gebildet ist. Auf der Isolatorunterseite weist der Anschluß-Isolator eine mittig im Isolierkörper angeordnete Isolatorelektrode auf, die vom Isolierkörper umgeben in den Verdrahtungsraum ragt. Ferner ist mindestens eine Bohrung von der Isolatorunterseite zur Isolatoroberseite geführt, auf der eine Kabeldurchführung angeordnet ist. Die Kabeldurchführung ist elektrisch leitend und auf dem Metallmantel angeordnet. Durch die Bohrung und durch die Kabeldurchführung kann ein Koaxialkabel geführt sein, daß direkt mit einer Befestigungsklemme am freien, in den Verdrahtungsraum ragenden Ende der Elektrode angeschlossen werden kann.

Ein derartig ausgebildeter Anschluß-Isolator hat dan Vorteil, daß er mit seinem Metallmantel elektrisch leitend direkt am Mast des Zaunes und damit geerdet angeschlossen und befestigt werden kann und daß ferner die Elektrodendrähte an der Elektrode des Isolators befestigt direkt in den Verdrahtungsraum geführt sind. Dadurch wird eine störende Beeinflussung des lsolationsvermögens des Isolators erheblich herabgesetzt, so daß es hier zu keinen störenden Kapazitätsänderungen kommen kann. Ferner ist der Verdrahtungsraum (Verteilerdose) staub- und feuchtigkeitsgeschützt, so daß auch extreme klimatische Umwelteinflüsse keine störende Wirkung zeigen können. Dabei kann in vorteilhafter Weise ein Koaxialkabel von unten her durch den Isolierkörper und durch die Kabeldurchführung direkt zur Elektrode des Isolators geführt werden, wobei diese Kabeleinführung ebenfalls extrem staubund feuchtigkeitsgeschützt ist.

Eine zweckmäßige Ausführungsform eines erfindungsgemäßen Anschluß-Isolators ist dadurch gegeben, daß er als sogenannter Doppelisolator ausgebildet ist. Dabei weist der Doppelisolator einen gemeinsamen Isolierkörper auf, in dem zwei Elektroden und zwei Bohrungen angeordnet sind. Der gemeinsame Isolierkörper wird von einem Metallmantel umschlossen. Auf der Oberseite des Doppelisolators ist ein gemeinsamer Verdrahtungsraum mit einer gemeinsamen Abdeckhaube angeordnet. Die Abdeckhaube umgreift mit ihren unteren Rand den oberen Rand des Isolators. Mit diesem Doppelisolator oder besser gesagt mit diesen Anschluß-Doppelisolator ist es möglich, eine fast lükkenlose Aneinanderreihung von zu überwachenden Meldebereichen am kapazitiven Schutzzaun vorzusehen, weil aufgrund der kompakten Bauweise es möglich ist, die Elektrodendrähte sehr dicht an die Anschlußvorrichtung heranzuführen.

Zweckmäßigerweise kann die im Isolierkörper angeordnete Elektrode in einer eingespreizten Spannhülse gelagert sein und zumindestteilweise verdrehbar sein. Dies hat den Vorteil, daß bei U- förmig gebogenen Elektroden bei der doppelten Anordnung den U-förmigen Elektroden eines Anschluß-Doppelisolators an den Ecken des kapazitiven Schutzzaunes die U-bügelförmigen Elektroden verschwenkt werden können und so beispielsweise einem 90°-Winkel angepaßt werden können.

Um das Eindringen von Staub und Feuchtigkeit in die Isolationskriechstromstrecke, d.h. in die Ausnehmungen im Isolatorkörper an der Unterseite, zu vermeiden, weist der Isolator an seiner Unterseite eine erfindungsgemäße Staubschutzvorrichtung auf.

Die Staubschutzvorrichtung ist in vorteilhafter Weise von einer Abdeckplatte, einer Kegelkappe . und einer Haltefeder gebildet. Die Abdeckplatte und dia Kegelkappe werden dabei von der Haltefeder dicht gegen den Isolierkörper des Isolators gepreßt. Der Isolierkörper ist an seinerAußenseite nach unten herausgeführt, so daß sich ein bestimmter Abstand der Abdeckplatte gegenüber den Ausnehmungen und den Stegen der Isolierkriechstromstrecke ergibt. Dabei sind die Abdeckplatte und die Kegelkappe der Raumform des Isolierkörpers angepaßt und am Isolator so angeordnet, daß sie innerhalb des unteren Randes des Metallmantels angeordnet sind. Dies hat den Vorteil, daß horizontale Luftströmungen durch die Kegelkappe nach unten abgelenkt werden, so daß die Staubteilchen nicht in den Isolationsraum eindringen können. Auch beinach oben strömender Luft mit Staubteilchen wird ein Großteil zur Seite abgelenkt; gelangt dennoch durch die Öffnung der Kegelkappe Luft mit Staubteilchen in Richtung des Isolationsraumes, so wird ein Großteil des mit Schwebeteilchen beladenen Luftstromes durch die Abdeckplatte am Eindringen in den Isolationsraum gehindert. Evtl. Restschwebeteilchen werden nur in der Ausnehmung an der Elektrode abgelagert.

In vorteilhafter Weise ist die Staubschutzvorrichtung aus elektrisch leitenden Material gefertigt; beispielsweise können die Abdeckplatte und die Kegelkappe aus rostfreien Stahlblech gefertigt sein. Die ebenfalls rostfreie Haltefeder dient dann gleichzeitig als elektrischer Leiter zwischen der Isolatorhalterung (Metallmantel) und der Staubschutzvorrichtung. Dabei werden die Öffnungen der Abdeckplatte und der Kegelkappe so gewählt, daß ein ausreichender Abstand zur Elektrode besteht, so daß sich noch eine zulässige Kapazität und eine ausreichende Isolationsluftstrecke auch unter extremen Umweltbedingungen ergeben.

Die Abdeckplatte und die Kegelkappe kann auch aus Isolierstoff sein, wenn keine extreme salzhaltige Staubablagerung mit Feuchtigkeitzu erwarten ist. In einer zweckmäßigen Ausgestaltung ist die Haltefeder an einer Stirnseite am unteren Rand des Metallmantels mittig angeordnet. Die beiden freien Enden der Haltefeder sind an gegenüberliegenden Seiten des Metallmantels verrastet.

In einer Weiterbildung der Erfindung ist die Elektrode U-förmig gebogen, so daß sie einen Spannbügel mit einer am freien Schenkel der Elektrode angebrachten Einschnürung bildet, wobei die Drahtspannvorrichtung die Form eines U-Bügels aus Flachmaterial aufweist, mit einem drehund verrastbaren Bolzen, der nahe am freien Ende der beiden Schenkel des U-Bügels gelagert ist, und mit zwei fluchtenden Öffnungen, die jeweils in einem Schenkel nahe der Biegung des U-Bügels angeordnet sind. Die Drahtspannvorrichtung ist mit den beiden Öffnungen am freien Schenkel der Elektrode drehbar gelagert, wobei eine an einer Öffnung angeordneten Nase in der Einschnürung verriegelt ist.

In vorteilhafter Weise bildet die U-förmige Elektrode des Isolators einen Spannbügel. Am freien Ende des freien Schenkels der Elektrode ist dabei eine neu gestaltete, gegenüber herkömmlichen Drahtspannern sehr verkürzte Drahtspannvorrichtung angeordnet. Die Drahtspannvorrichtung ist beispielsweise aus Flachmaterial zu einen U-förmigen Bügel gebogen, der zum Spannen des Drahtes einen dreh- und verrastbaren Bolzen an den freien Enden der Schenkel aufweist. An der Biegestelle des U-Bügels ist jeweils eine Öffnung eingebracht, die fluchten und durch die das freie Ende des U-förmig gebogenen Elektrodenschenkels ragen. Mit einer Nase an einer Öffnung des U-förmigen Bügels wird die Drahtspannvorrichtung in der Einschnürung des Elektrodenschenkels verriegelt.

Dies hat den Vorteil, daß der Elektrodendraht sehr dicht an den Isolator geführt werden kann und daß die zusätzliche Gewichtsbelastung des Elektrodendrahtes durch Zugfeder und Drahtspanner entfällt.

Zweckmäßigerweise ist der U-förmig gebogene freie Schenkel der Elektrode zum im Isolierkörper befestigtem Schenkel der Elektrode geneigt. Die dadurch erreichte Vorspannung der als Spannbügel ausgebildeten Elektrode kann beim Spannen des Elektrodendrahtes dahingehend genützt werden, daß sie als optische Anzeige für das Spannen dient, wobei das Maß durch Messungen festgestellt wurde. Ist der freie Schenkel der Elektrode nahezu senkrecht, so ist der Elektrodendraht ausreichend gespannt.

Weiere Einzelheiten und Vorteile der Erfindung werden anhand der Zeichnung im folgenden erläutert. Dabei zeigen die
Fig. 1 bis 3 einen Anschluß-Isolator in der Ausführungsform eines Doppelisolators in Frontansicht im Schnitt, in Draufsicht und in Seitenansicht,
Fig. 4 und 5 einen Isolator mit einer Staubschutzvorrichtung in Seitenansicht, im Schnitt dargestellt, und von unten gesehen,
Fig. 6 einen Anschluß-Isolator mit U-förmiger Elektrode und der Drahtspannvorrichtung,
Fig. 7 die Drahtspannvorrichtung in Draufsicht,
Fig. 8 eine Anordnung der erfindungsgemäßen Isolatoren an einen Teil eines kapazitiven Schutzzaunes mit zwei Sendeelektroden und zwei Empfangselektroden und
Fig. 9 ein Längenänderungsdiagramm eines Elektrodendrahtes.

In Fig. 1 bis 3 ist der Anschluß-Isolator als Doppelisolator dargestellt. Er besitzt einen Isolierkörper 3 (schraffiert dargestellt), der mit Ausnahme der Isolatorunterseite nahezu allseitig von dem Metallmantel 1 umschlossen ist. Der Isolierkörper 3 ragt, in der Zeichnung links und rechts dargestellt, in den Verdrahtungsraum 16a. Der Verdrahtungsraum ist von einer Abdeckhaube 16 allseitig umschlossen, die auf der Isolatoroberseite staubund feuchtigkeitsdicht aufsitzt. Der untere Rand der Abdeckhaube 16 umgreift dabei den Isolator an seinem oberen Rand. Der Isolierkörper 3 sitzt im Metallmantel 1 paßgenau, wozu der Metallmantel 1 an einer Seite ein Fenster la aufweist, in das die am Isolierkörper 3 angeformte Nase 3b einrastet, wie in Fig. 3 gezeigt. Im Isolierkörper 3 sind zwei Elektroden 5 angeordnet, die U-förmig gebogen sind. Der im Isolierkörper 3 angeordnete jeweilige Schenkel einer Elektrode 5 ragt in den Verdrahtungsraum 16a hinein. Das Ende dieses Schenkels 5a ist dabei verjüngt, d.h. der Durchmesser des freien Endes 5a der Elektrode 5 ist in diesem Bereich geringer als der Elektrodendurchmesser. Die Elektrode 5 ist im Isolierkörper 3 in einer Spannhülse 4 drehbar gelagert, die mit abgebogenen scharfkantigen Nasen 4a im Isolierkörper 3 verkrallt ist. Der Isolierkörper 3 kann aus Kunststoff gefertigt sein. _ Die Uförmig gebogene Elektrode 5 ist bis auf Anschlag mit der Spannhülse eingedrückt, so daß sie sich nicht mehr aus dem Isolierkörper in axialer Richtung herausziehen läßt. Die U-förmige Elektrode selbst ist jedoch um ihre vertikale Achse drehbar.

Auf dem freien Ende 5a der Elektrode 5 sitzt eine schraubenlose Anschlußklemme 14, die wahlweise über einen Konsensator 21 mit einer weiteren Anschlußklemme 14, oder direkt mit dem Koaxialkabel verbunden sein kann. Das Koaxialkabel wird von der Unterseite her durch die Bohrung 3a und durch die Kabeldurchführung 9 gefüht. Der Metallmantel 1 weist über der Bohrung 3a ebenfalls eine Öffnung auf, auf der die Kabeldurchführung elektrisch leitend mit dem Metallmanel 1 angeordnet ist. I Verdrahtungsraum 16a ist unterhalb der Abdeckhaube 16 eine Abschirmung 15 angeordnet, die aus leitendem Material, beispielsweise nichtrostendem Stahlblech, sein kann. An den Seiten ist die Abschiimung 15 einerseits gege den Metallmantel 1 kontaktieit und andererseits gegen die Abdeckhaube 16 verrastet. Die Abdeckhaube 16, die aus witterungsbeständigen Kunststoff sein kann, ist an mindestens zwei Zapfen 1d verrastet, die an den gegenüberliegenden Seiten an der Mantelaußenseite angeformt sind. Der Metallmantel 1, der aus nichtrostendem Stahlblech besteht, besitzt an einer Längsseite zwei angeformte Uförmige Befestigungsstege 12, mit denen der Anschluß-Isolator an einem hier nicht dargestellten Zaunmast mit Hilfe von einer Schlauchklemme 23 befestigt werden kann. An einem U-förmigen Befestigungssteg 12 ist eine Erdungsschraube 13 angeordnet. Am freien Ende 5d des freien Schenkels der U-förmigen Elektrode 5 kann der Elektrodendraht 20 befestigt werden.

In Fig. 4 ist im Schnitt der Isolator dargestellt. Der Isolierkörper 3 ist mit Ausnahme der Isolatorunterseite allseitig von dem Metallmantel 1 umschlossen. In der Mitte des Isolierkörpers 3 ist die Elektrode 5 angeordnet.

Konzentrisch um die Elektrode sind mehrere Ausnehmungen 3d angeordnet, die mit den Stegen 3c eine sehr lange Isolationskrischstromstrecke zwischen Elektrode und Metallmantel 1 bilden. Der Isolierkörper 3 ist am Außenrand 3g, also unmittelbar am Metallmantel 1 nach unten um den Abstand a verlängert. Die Schutzvorrichtung besteht aus der Abdeckplatte 17, die auf dem verlängerten Stück 3g des Isolierkörpers 3 und innerhalb des unteren umlaufenden Randes 1b des Metallmantels 1 aufsitzt. Auf der Abdeckplatte 17, in der Zeichnung also unterhalb, sitzt die Kegelkappe 18, die mit der Abdeckplatte 17 von der Haltefeder 19 gegen den Isolierkörper 3g gedrückt wird. Durch die Öffnung 17a derAbdeckplatte 17 und durch die Öffnung 18a der Kegelkappe 18, die größer sein kann als die Abdeckplattenöffnung 17a, ist die Elektrode 5 aus dem Isolierkörper 3 herausgeführt. Die Ausnehmungen 3d im Isolierkörper 3 können noch weitere Ausnehmungen 3e aufweisen, die gegenüber den Ausnehmungan 3d verjüngt sind. Die dadurch gebildete Kante 3f bremst evtl. noch eindringende Staubpartikel, so daß in den Ausnehmungen 3e eine gute Isolationsstrecke sichergestellt ist.

In Fig. 5 ist der Isolator von unten gesehen dargestellt. An der einen Seite des Metallmantels 1 ist mittig die Haltefeder 19 unverliebar befestigt. Sie wird mit ihren freien Enden an gegenüberliegenden Seiten im Metallmantel 1 verrastet und drückt so auf die Kegelkappe 18, die ihrerseits die Abdeckplatte 17 gegen den Isolierkörper (3g) preßt.

Die Staubschutzvorrichtung schützt den Isolierraum und damit die Isolationsstrecken gegen Eindringen von Staub und Feuchtigkeit. Mit der Abdeckplatte 17 wird der Lamellenartig ausgebildete (3d, 3c) Isolierkörper größtenteils abgedeckt. Er dient als Strömungsbremse und lenkt den nach oben gerichteten Luftstrom zwischen Kegelkappe 18 und Abdeckplatte 17 ebenfalls ab, sowie die Kegelkappe 18 auch schon einen Großteil der nach oben strömenden Luft ablenkt. Es kann jedoch ein Teil eines senkrecht nach oben gerichteten Luftstromes parallel an der Elektrode 5 Staubpartikelchen in die ringförmige Ausnehmung (3d), die unmittelbar an der Elektrode 5 angeordnet ist, bringen. Die Schmutzablagerungen sind jedoch sehr gering und wirken sich nicht störend aus, weil in den übrigen ringförmigen Ausnehmungen aufgrund der Staubschutzvorrichtung keine Staubpartikel mehr hingelangen können.

In Fig. 6 ist der Anschlußisolator mit der U-förmigen Elektrode und mit der Drahtspannvorrichtung, die am freien Schenkel der U-förmig gebogenen Elektrode angebracht ist, gezeigt. Die U-förmige Elektrode 5 ist mit einem Schenkel im Isolierkörper 3 des Isolators befestigt. Am freien Ende 5e der Elektrode 5 ist eine Einschnürung 5c und darüber eine radial angebrachte Bohrung 5d. Die Drahtspannvorrichtung besteht aus einem U-förmigen Bügel 8, der aus Flacheisen sein kann. Zum Aufwickeln und Spannung des Elektrodendrahtes 20 ist im U-Bügel 8 ein Bolzen 7 angeordnet, der im U-Bügel 8 zweifach gelagert ist und über einen ausgefrästen Dreikant 7a pro Umdrehung 3 mal in einer dafür vorgesehenen Ausnehmung 8a einrasten kann, wie in Fig. 7 gezeigt. Die Drahtspannvorrichtung weist zwei fluchtende Öffnungen 8c nahe an der Biegestelle des U-förmigen Bügels 8 auf. An einer Öffnung 8c ist eine Nase 8b angeordnet, die in der Einschnürung 5c der Elektrode 5 verrastet. Der freie Elektrodenschenkel 5e ist beispielsweise um einige Grad, in der Zeichnung mit dem Abstand d dargestellt, . zum Elektrodenschenkel, der im Isolierkörper 3 befestigt ist, geneigt.

Bei einer Anordnung derartiger Isolatoren (DI, I) mit einer Drahtspannvorrichtung an einen kapazitiven Schutzzaun, wie in Fig. 8 angedeutet, wird mit der Drahtspannvorrichtung der Elektrodendraht (E; S) befestigt und gespannt. Der dabei verwendete Elektrodendraht ist durch seine große Länge, beispielsweise 125 Meter, für einen Überwachungsbereich, so elastisch, daß er bei einer Elastizitätsgrenze von 0,01 % als ideale Zugfeder angesehen werden kann. Sowohl die elastische Dehnung (Federung) als die Längenänderung A1 des Elektrodendrahtes bei Temperaturschwankungen sind von der Spannlänge des Drahtes abhängig. Dies ist in Fig. 9 veranschaulicht.

In Fig. 9 ist die Zugkraft Z in Newton (N) über der Längenänderung A1 in Millimetern (mm) aufgetragen, und zwar einmal für eine Spannlänge von 125 Metern und einmal für eine Spannlänge von 5 Metern. Die dabei auftretenden Temperaturschwankungen sind beispielsweise mit At= 70° K angenommen. Wie aus dem Diagramm (Fig. 9) ersichtlich, wird diese Längeänderung vom Draht selbst kompensiert, ohne daß die Zugkraft Z unzureichend abfällt. Dadurch kann eine bisher übliche Zugfeder entfallen. Es erübrigt sich auf den U-förmigen Elektrodenbügel mit einem kreisförmigen Federwindung zu versehen.

Die zwischen einer Einspannlänge von 125 Metern angeordneten Isolatoren I (Fig. 9) dienen lediglich als Stützisolatoren, die beispielsweise im Abstand von jeweils 5 Metern angeordnet sind. Am kapazitiven Schutzzaun muß also der Elektrodendraht (E; S) so gespannt werden, daß die sich einstellende Zugkraft Z bei der niedrigsten zu erwartenden Temperatur die zulässige Zugfestigkeit bei einer Elastizitätsgrenze von 0,01 % nicht überschreitet. Deshalb wird die Federung der Uförmig gebogenen Elektrode (5), die mit dem etwas geneigten freien Elektrodenschenkel einen Spannbügel bildet als Maß d, wie in Fig. 6 gezeigt für die Spannkraft verwendet. Entsprechend der momentanen Temperatur ist dann der Draht mit der Drahtspannvorrichtung gemäß Fig. 7 zu spannen. Der Isolator mit der Drahtspannvorrichtung und dem geneigten freien Schenkel der U-förmigen Elektrode erübrigt sowohl eine zusätzliche Zugfeder als auch einen herkömmlichen Drahtspanner unter Ausnutzung der Federkraft des Elektrodendrahtes an einem kapazitiven Schutzzaun.

Durch den erfindungsgemäßen Anschluß-Isolator, der einen nahezu allseitig geschirmten und gegen Verschmutzung gesschützten Isolierkörper aufweist, ist auch bei hoher Feuchtigkeit und extremer Verstaubung sowohl ein hoher Oberflächenwiderstand als auch eine konstante Kapazität zwischen dem Elektrodendraht und der Abschirmung gewährleistet. Mit der Weiterführung des U-förmigen Elektrodenbügels durch den Isolierkörper in den feuchtigkeitsdichten, geschirmten Verdrahtungsraum treten keine störenden Verschmutzungen zwischen Elektrodendraht und Isolator und Zuleitungsdraht und Verdrahtungsraum auf. Da keine Verstaubung und kein Regen diesen Verdrahtungsraum verunreinigen kann, tritt keine Senkung des Oberflächenwiderstandes und keine Kapazitätsänderung auf, die störende Fehlalarme verunsachen könnten. Im Verdrahtungsraum kann an der im allgemeinen schraublosen Klemme 14 noch ein Überspannungs ableiter 22 angeschlossen sein, der an einem Masseanschluß 1c des Metallmantels 1 angeklemmt werden kann (Fig. 2).

## Patentansprüche

1. Anschluß-Isolator für kapazitive Schutzzäune mit einem Isolierkörper (3), der mit Ausnahme der Isolatorunterseite nahezu allseitig von einem Metallmantel (1) umschlossen ist, dadurch gekennzeichnet, daß der Isolierkörper (3) im Metallmantel (1) paßgenau sitzt und der Metallmantel (1) mit einem U-förmigen Befestigungssteg (12) als Isolierhalter ausgebildet ist, daß auf der Isolatoroberseite ein von einer Abdeckhaube (16) umschlossener Verdrahtungsraum (16a) angeordnet ist, der mit einer metallischen Abschirmung (15) innerhalb der Abdeckhaube (16) versehen ist, wobei der untere Rand der Abdeckhaube (16) den oberen Rand des Isolators umgreift, daß im Isolierkörper (3) mittig eine nach unten herausragende Elektrode (5) angeordnet ist, daß der Isolierkörper (3) eine von der Isolatorunterseite zur Isolatoroberseite verlaufende Bohrung (3a) aufweist, über der auf dem ebenfalls mit einer Bohrung versehenen Metallmantel (1) im Verdrahtungsraum (16a) eine Kabeldurchführung (9) angeordnet ist.

2. Anschluß-Isolator nach Anspruch 1, dadurch gekennzeichnet, daß er als nebeneinander angeordneter Doppelisolator mit einem gemeinsamen Isolierkörper (3), mit zwei Elektroden (5), mit zwei Bohrungen (3a) und mit einer gemeinsamen Abdeckhaube (16) ausgebildet ist.

3. Anschluß-Isolator nach Anspruch 1 oder 2, dadurch gekennzeichnet, daß die Elektrode (5) in einer eingespreizten (4a) Spannhülse (4) im lsolierkörper (3) zumindest teilweise drehbar gelagert ist.

4. Anschluß-Isolator nach einem der vorhergehenden Ansprüche, dadurch gekennzeichnet, daß das in den Verdrahtungsraum (16a) ragende Ende (5a) der Elektrode (5) einen kleinen Querschnitt gegenüber dem Elektroden-Querschnitt aufweist.

5. Anschluß-Isolator nach Anspruch 1, dadurch gekennzeichnet, daß an der Unterseite um die Elektrode (5) eine Staubschutzvorrichtung angeordnet ist, die eine Abdeckplatte (17) mit einer zentrischen öffnung (17a), eine Kegelkappe (18) mit einer zentrischen Öffnung (18a) und eine am Metallmantel (1) angeordnete Haltefeder (19) aufweist, wobei die entsprechend der Raumform des Isolierkörpers (3) ausgebildete Abdeckplatte (17) und die Kegelkappe (18), die unterhalb der Abdeckplatte (1) angebracht ist, innerhalb des umlaufenden, unteren Randes (1b) des Metallmantels (1) in einem vorgegebenen Abstand (a) an der Isolatorunterseite angeordnet sind.

6. Anschlub-Isolator nach Anspruch 5, dadurch gekennzeichnet, daß die Staubschutzvorrichtung aus elektrisch leitendem Material ist.

7. Anschlub-Isolator nach Anspruch 5, dadurch gekennzeichnet, daß die Abdeckplatte (17) und die Kegelkappe (18) aus Isolierstoff sind.

8. Anschlub-Isolator nach Anspruch 5, dadurch gekennzeichnet, die Haltefeder (19) an der Stirnseite des Metallmantels (1) mittig befestigt ist und die beiden freien Enden der Haltefeder (19) an gegenüberliegenden Seiten des Metallmantels (1) verrastet sind.

9. Anschlub-Isolator nach einem der Ansprüche 5 bis 8, dadurch gekennzeichnet, daß die Abdeckplatte (17) und die Grundfläche der Kegelkappe (18) die Form eines Quadrates aufweisen.

10. Anschlub-Isolator nach einem der Ansprüche 5 bis 9, dadurch gekennzeichnet, daß die jeweilige Öffnung (17a, 18a) der Abdeckplatte und der Kegelkappe (18) einen Kreisquerschnitt aufweist.

11. Anschlub-Isolator nach Anspruch 1, dadurch gekennzeichnet, daß die Elektrode (5) U- förmig gebogen ist, daß die Elektrode (5) einen Spannbügel mit einer am freien Schenkel (5e) der Elektrode (5) angebrachten Einschnürung (5c) bildet, daß eine Drahtspannvorrichtung die Form eines U-Bügels (8) aus Flachmaterial aufweist, mit einem dreh- und verrastbaren (8a) Bolzen (7), der nahe am freien Ende der beiden Schenkel des U-Bügels (8) gelagert ist, und mit zwei fluchtenden Öffnungen (8c), die jeweils in einem Schenkel nahe der Biegung des U-Bügels (8) angeordnet sind, und daß die Drahtspannvorrichtung mit den beiden Öffnungen (8c) am freien Schenkel (5e) der Elektrode (5) drehbar gelagert ist, wobei eine an einer Öffnung (8c) angeordnete Nase (8b) in der Einschnürung (5c) verriegelt ist.

12. Anschlub-Isolator nach Anspruch 11, dadurch gekennzeichnet, daß der freie Schenkel (5e) der U-förmigen Elektrode (5) zum im Isolierkörper (3) befestigten Schenkel hin geneigt ist.

## Revendications

1. Isolateur de jonction pour des clôtures capacitives de protection, comportant un corps isolant (3), qui est entouré presque de tous côtés, à l'exception de la face inférieure de l'isolateur, par une enveloppe métallique (1), caractérisé par le fait que le corps isolant (3) est logé, en y étant adapté de façon précise, dans l'enveloppe métallique (1) qui est réalisée avec une barrette de fixation en forme de U (121 de manière à former un support isolant, que sur la face supérieure de l'isolateur est ménagé un espace de câblage (16a), qui est entouré par un capot de fermeture (16) et comporte un blindage métallique (15) situé à l'intérieur du capot de fermeture (16), le bord inférieur du capot de fermeture (16) enserrant le bord supérieur de l'isolateur, que dans le corps isolant (3) est disposée, dans une position centrée, une électrode (5) qui fait saillie vers le bas, que le corps isolant (3) comporte un perçage (3a) qui s'étend de la face inférieure jusqu-à la face supérieure de l'isolateur et au-dessus duquel une traversée (9) pour câble est montée sur l'enveloppe métallique (1) également pourvue d'un perçage, dans l'espace de câblage (16a).

2. Isolateur de jonction selon la revendication 1, caractérisé par le fait qu-il est réalisé sous la forme de deux isolateurs disposés côte-à-côte et comportant un corps isolant commun (3), deux électrodes (5), deux perçages (3a) et un capot de fermeture commun (16).

3. Isolateur de joncti 3. Isolateur de jonction suivant la revendication 1 ou 2, caractérisé par le fait que l'électrode (5) est montée de manière à pouvoir au moins partiellement tourner dans une douille de serrage (4) insérée en position écartée (4a) dans le corps isolant (3).

4. Isolateur de jonction suivant l'une des revendications précédentes, caractérisé par le fait que l'extrémité (5a), qui pénètre dans l'espace de câblage (16a), de l'électrode (5) possède une petite section transversale par rapport à la section transversale de l'électrode.

5. Isolateur de jonction suivant la revendication 1, caractérisé par le fait que sur la face inférieure est disposée, autour de l'électrode (5), un dispositif anti-poussière, qui comporte une plaque de fermeture (17) comportant une ouverture centrale (17a), un capot conique (18) comportant une ouverture centrale (18a) et un ressort de maintien (19) disposé sur l'enveloppe métallique (1), la plaque de fermeture (17) réalisée conformément à la forme spatiale du corps isolant (3) et le capot conique (18), qui est prévu au dessous de la plaque de fermeture (17), sont disposés sur la face inférieure de l'isolateur, au-dessous du bord périphérique inférieur (1b) de l'enveloppe métallique (1), en en étant séparé par une distance prédéterminée (a).

6. Isolateur de jonction suivant la revendication 5, caractérisé par le fait que le dispositif anti-poussière est réalisé en un matériau électriquement conducteur.

7. Isolateur de jonction suivant la revendication 5, caractérisé par le fait que la plaque de fermeture (17) et le capot conique (18) sont réalisés en un matériau isolant.

8. Isolateur de jonction suivant la revendication 5, caractérisé par le fait que le ressort de maintien (19) est fixé en position centrée sur la face frontale de l'enveloppe métallique (1) et que les deux extrémités libres du ressort de maintien (19) sont encliquetées sur les côtés opposés de l'enveloppe métallique (1).

9. Isolateur de jonction suivant les revendications 5 et 8, caractérisé par le fait que la plaque de fermeture (18) et la surface de base du capot conique (18) possèdent la forme d'un carré.

10. Isolateur de jonction suivant l'une des revendications 5 à 9, caractérisé par le fait que l'ouverture respective (17a, 18a) de la plaque de fermeture et du capot conique (18) possède une section transversale circulaire.

11. Isolateur de jonction suivant la revendication 1, caractérisé par le fait que l'électrode (5) est , repliée en forme de U, que l'électrode (5) forme un étrier de mise en tension possédant une zone rétrécie (5c) située sur la branche libre (5a) de l'électrode (5), un dispositif de mise en tension d'un fil possède la forme d'un étrier en U (8) réalisé en un matériau plat, avec un boulon (7) pivoté pouvant être verrouillé par encliquetage (8a), qui est monté à proximité de l'extrémité libre des deux branches de l'étrier en forme de U (8), et avec deux ouvertures (8c) alignées, qui sont ménagées respectivement dans les branches à proximité du coude de l'étrier en forme de U (8), et que le dispositif de mise en tension du fil est monté de manière à pouvoir tourner, grâce à la présence des deux ouvertures (8c), sur la branche libre (5a) de l'électrode (5), un bec (8b) disposé au niveau d'une ouverture (8a) étant verrouillé dans la zone rétrécie (5c).

12. Isolateur de jonction suivant la revendication 11, caractérisé par le fait que la branche libre (5a) de l'électrode en forme de U (5) est inclinée en direction de la branche fixée dans le corps isolant (3).

## Claims

1. Junction insulator for capacitive protection fences having an insulating body (3) that, with the exception of the insulator underside, is enclosed on virtually all sides by a metal sheath (1), characterized in that the insulating body (3) is seated with an accurate fit in the metal sheath (1) and the metal sheath (1) is constructed with a U-shaped fastening web (12) as insulating mount, in that there is arranged on the insulator upper side a wiring space (16a), which is enclosed by a hood (16) and is provided with a metallic shield (15) inside the hood (16), the lower edge of the hood (16) embracing the upper edge of the insulator, in that an electrode (5) projecting outwards and downwards is arranged centrally in the insulating body (3), and in that the insulating body (3) has a bore (3a) extending from the insulator underside to the insulator upper side, above which bore a cable gland (9) is arranged in the wiring space (16a) on the metal sheath (1), which is likewise provided with a bore.

2. Junction insulator according to Claim 1, characterized in that it is constructed as duplex insulator arranged next to one another, having a common insulating body (3), two electrodes (5), two bores (3a), and a common hood (16).

3. Junction insulator according to Claim 1 or 2, characterized in that the electrode (5) is mounted at least partially rotatably in a spread (4a) clamp sleeve (4) in the insulating body (3).

4. Junction insulator according to one of the preceding claims, characterized in that the end (5a) of the electrode (5) that projects into the wiring space (16a) has a small cross-section in relation to the electrode cross-section.

5. Junction insulator according to Claim 1, characterized in that there is arranged on the underside around the electrode (5) a dust shielding device that has a cover plate (17) with a central opening (17a), a conical cap (18) with a central opening (18a), and a retaining spring (19) arranged on the metal sheath (1), the cover plate (17) which is constructed in accordance with the three-dimensional shape of the insulating body (3), and the conical cap (18), which is fitted underneath the cover plate (17) are arranged inside the circumferential, lower edge (1b) of the metal sheath (1) at a predetermined spacing (a) on the insulator underside.

6. Junction insulator according to Claim 5, characterized in that the dust shielding device is made of electrically conducting material.

7. Junction insulator according to Claim 5, characterized in that the cover plate (17) and the conical cap (18) are made of insulating material.

8. Junction insulator according to Claim 5, characterized in that the retaining spring (19) is fastened centrally on the end face of the metal sheath (1) and the two free ends of the retaining spring (19) are latched on opposite sides of the metal sheath (1).

9. Junction insulator according to one of Claims 5 to 8, characterized in that the cover plate (17) and the base surface of the conical cap (18) have the form of a square.

10. Junction insulator according to one of Claims 5 to 9, characterized in that the respective opening (17a, 18a) of the cover plate and of the conical cap (18) has a circular cross-section.

11. Junction insulator according to Claim 1, characterized in that the electrode (5) is bent in a U-shaped fashion, in that electrode (5) forms a latch fastener with a waisting provided on the free limb (5e) of the electrode (5), in that a wire-clamping device has the form of a U-bolt (8) made of flat material, with a rotatable and latchable (8a) bolt (7), which is mounted on the free end of the two limbs of the U-bolt (8), and with two aligned openings (8c), which are respectively arranged in one limb near the bend of the U-bolt (8), and in that the wire-clamping device is mounted rotatably with the two openings (8c) on the free limb (5e) of the electrode (5), a nose (8b) arranged on one opening (8c) being latched in the waisting (5c).

12. Junction insulator according to Claim 11, characterized in that the free limb (5e) of the U-shaped electrode (5) is inclined towards the limb fastened in the insulating body (3).
